# FASCICULE DE BREVET EUROPEEN

(11) **EP 0 354 829 B1**
(45) Date de publication et mention de la délivrance du brevet: **12.01.1994**
(21) Numéro de dépôt: 89402140.1
(22) Date de dépôt: 27.07.1989
(51) Int. Cl.: G07F 17/24

(54) **Système automatique d'enregistrement et gestion du stationnement et des véhicules, notamment en zone urbaine**
Parksystem mit automatischer Registrierung und Verwaltung des Parkens von Fahrzeugen, besonders in städtischen Bezirken
Automatic recording and parking mode system for vehicles, particularly in the urban area.

(30) Priorité: 03.08.1988 FR 8810508
(43) Date de publication de la demande: 14.02.1990
(73) Titulaire: PROCEDES FRANCE PARKING, 31240 L'Union (FR); Passemard, François, F-31400 Toulouse (FR)
(72) Inventeur: Labarre, André Etienne, F-31240 L'Union (FR); Passemard, François, F-31400 Toulouse (FR)
(74) Mandataire: Jolly, Jean-Pierre

(56) Documents cités:
- EP-A- 0 206 884
- FR-A- 1 394 660
- FR-A- 2 220 838
- FR-A- 2 580 417
- FR-A- 2 600 448
- US-A- 2 588 502
- US-A- 2 652 551

## Description

La présente invention concerne un système automatique d'enregistrement et gestion du stationnement des véhicules, notamment en zone urbaine, selon le préambule de la revendication 1.

Tous les responsables des villes sont confrontés aux difficiles problèmes de stationnement des véhicules en nombre sans cesse croissant. Il est important que les particuliers trouvent à garer leur véhicule près du lieu où ils désirent se rendre, que ce soit par exemple sur la voierie existante, le long des voies ou sur les contre-allées attenantes ou éventuellement sur les autres emplacements disponibles.

Le stationnement des véhicules sur ces places disponibles comporte dans son état actuel les inconvénients suivants :
- existence de "voitures ventouses" bloquant la rotation de stationnement lorsque les emplacements correspondants ne sont pas équipés de parcmètres payants et, dans le cas contraire,
- nécessité d'un personnel important de surveillance et de gestion pour notamment, d'une part, contrôler le paiement effectif du stationnement par les automobilistes et verbaliser si nécessaire, et d'autre part, relever fréquemment les recettes et assurer la maintenance inévitable et coûteuse des postes de parcmètre dûe notamment au vandalisme.

On connaît déjà par FR-A-2 220 838 un mécanisme de retenue d'un véhicule dans une place de stationnement, comportant un ensemble de deux poteaux placés respectivement à chaque extrémité du véhicule et mobiles sur chariot pour se rapprocher et s'écarter l'un de l'autre selon une direction parallèle à la longueur de la place de stationnement. Ces poteaux se rapprochent du véhicule pour l'emprisonner en position active et s'en écartent pour son accès ou sa sortie. Un poteau supplémentaire escamotable verticalement peut être ajouté latéralement à la limite de la place. Un tel mécanisme faisant intervenir des poteaux mobiles d'extrémité avec leur chemin de mouvement longitudinal et éventuellement des poteaux latéraux de délimitation est de construction complexe.

On connaît par ailleurs par FR-A-2 580 417 un parc de stationnement payant pour véhicules comportant des garages fermés dont le stationnement est géré par une unité centrale reliée à chaque garage, ouvrant ou fermant la porte des garages.

L'invention vise à remédier à ces inconvénients en simplifiant le système de retenue des véhicules, tout en evitant l'utilisation de garages fermés et en apportant une commodité de fonctionnement qui améliore l'occupation des places de stationnement tout en apportant une grande sûreté aux automobilistes, contre le vol des véhicules ainsi stationnés.

Cet objet est atteint par la partie caractérisante de la revendication 1.

La validation du stationnement est de préférence effectuée directement par l'intermédiaire de cartes de paiement dans un poste horodateur, ce qui supprime les tentatives de vandalisme connu sur les postes horodateurs à monnaie usuels.

Il résulte de cette disposition que les automobilistes utilisateurs ne sont pas tentés de frauder puisqu'ils ne peuvent retirer leur véhicule des emplacements de stationnement sans l'autorisation de ladite unité centralisée commandant le verrouillage et donc le déverrouillage de positionnement des véhicules garés.

Les recettes correspondantes seront donc plus importantes.

Par ailleurs, en raison du verrouillage de positionnement des véhicules garés sans l'autorisation du client, les véhicules sont mieux protégés contre le vol.

Enfin, du fait que le système est entièrement automatique la charge de surveillance est réduite.

Ledit élément de détection du véhicule peut être un dispositif à boucle magnétique de détection des véhicules implantée dans le revêtement de sol de chaque emplacement, ou encore un dispositif détectant la pression tel qu'un cordon ou tuyau souple d'air comprimé, un détecteur radar de proximité etc..

Ladite unité de commande du verrouillage est avantageusement un automate convenablement relié au poste horodateur d'enregistrement et validation des cartes de stationnement des clients attaché à l'aire de stationnement concernée, aux circuits ou dispositifs de détection des véhicules sur les emplacements et aux éléments moteurs des bornes télescopiques qui pourront être de simples vérins hydrauliques ou pneumatiques.

Chaque automate de chacune des aires d'emplacements de stationnement peut être sous la dépendance par liaison câblée ou hertzienne d'un poste central de surveillance, lequel sera averti de toute fausse manoeuvre et pourra y remédier à distance.

L'invention est à présent décrite à l'aide d'exemples de réalisation et en référence aux dessins annexés sur lesquels :
- La figure 1 est une vue de dessus d'une aire de stationnement équipée du système automatique de gestion et d'enregistrement selon l'invention ;
- Les figures 2ₐ et 2_{b} représentent la borne télescopique respectivement en position abaissée et élevée,
- La figure 3 montre une aire de stationnement avec des emplacements configurés en épis, et
- La figure 4 montre une aire de stationnement plus spécialement disposée en contre-allée d'une voie avec des emplacements alignés.

Avec référence à la figure 1, on a représenté une aire de stationnement 1 comportant des emplacements 3 de part et d'autre d'une voie d'accès 5, ces emplacements 3 étant disposés adjacents l'un à l'autre et perpendiculaires à la voie d'accès 5. Le stationnement sur ces emplacements est payant et un poste horodateur d'enregistement et validation du stationnement 7 a été représenté pour 14 emplacements. Le paiement s'effectue par carte de paiement classique à introduire dans une fente de l'horodateur 7. Les emplacements sont munis chacun d'un circuit magnétique de détection 9 des véhicules implanté dans le revêtement de surface des emplacements.

Les emplacements comprennent également sur chacun de leur côté de longueur un élément de bordure 11 disposé proche de l'ouverture d'accès 13 de l'emplacement, ces éléments de bordure 11 guidant le véhicule en vue de son positionnement correct dans l'emplacement. Un muret 15 disposé à l'arrière tout le long du côté opposé à l'ouverture d'accès limite l'avancée des véhicules. Au niveau de l'ouverture d'accès 13 des emplacements et à un niveau relativement central de cette ouverture d'accès est disposée une borne télescopique 17 s'effaçant à la surface du sol (figure 2a) pour l'accès des véhicules aux emplacements et s'élevant (figure 2b) à la validation d'enregistrement du stationnement pour protéger le véhicule en position verrouillée dans son emplacement.

La borne est constituée d'une partie femelle ou enveloppe 19 enfouie dans le sol et d'une partie mâle ou corps 21 conçu pour résister aux chocs et monté coulissant dans cette enveloppe, le corps étant mû de façon classique par un vérin pneumatique 23 disposé axialement dans le corps. Le vérin est articulé à ses deux extrémités de façon à ne pas être endommagé par les inévitables chocs contre le corps télescopique. La partie supérieure de la borne peut comporter en outre un chapeau protecteur (non représenté) taré à une pression donnée (1 000 N par exemple), suffisante pour commander le retrait de la borne en cas de fausse manoeuvre du véhicule de manière à ne pas trop le détériorer, et pour que la borne ne soit pas manoeuvrée intempestivement. Les vérins 23 des emplacements sont commandés en action sélectivement via une centrale d'air et le réseau de distribution adéquat (non représenté).

La borne peut eventuellement recevoir un élément d'éclairage et porter le numéro d'identification de l'emplacement.

Comme représenté à la figure 3, la configuration des emplacements peut également être en épis orientée suivant le sens d'accès aux emplacements (flèche). Elle peut également être de type linéaire sur une contre-allée de la voierie comme représenté à la figure 4, l'accès aux emplacements se faisant par une manoeuvre de créneau entre les éléments de bordure aux extrémités.

Dans toutes ces configurations l'utilisation du système reste la même.

Les emplacements libres ont leur borne 17 effacée à la surface du sol permettant l'accès des véhicules. L'usager désirant garer son véhicule l'introduit dans l'emplacement en s'aidant des éléments de bordure 11 comme guide. Un tampon souple peut être prévu à l'avant (sur le muret) servant de butée d'avancement au véhicule dans l'emplacement. Le véhicule étant parfaitement garé dans son emplacement, l'usager repère le numéro de l'emplacement (numéro de borne) et se rend au poste horodateur 7 pour y introduire sa carte de paiement à facturation automatique; il enregistre le numéro de l'emplacement utilisé et valide l'enregistrement avec un bouton poussoir. Le véhicule sur l'emplacement souhaité ayant bien été détecté, la carte étant bien créditée, la validation de l'enregistrement a lieu et la borne sort de terre sous la commande de l'automate d'une hauteur de 35 cm environ. Le véhicule ne peut plus sortir sans l'autorisation de l'usager.

Si l'usager ne réalise pas la procédure d'enregistrement et de validation, l'automate commandera la sortie de la borne après un délai de quelques minutes, laissant ainsi un "temps de grâce" de très courte durée.

Ce temps de grâce est préalablement défini par les responsables du stationnement.

Au retour, l'usager introduit sa carte magnétique dans le lecteur qui indique le montant débité sur la carte. Ensuite, l'usager valide le montant débité, ce qui commande à l'automate l'effacement de la borne. Cette borne restera effacée suffisamment longtemps pour permettre à l'usager de dégager son véhicule. La borne restera effacée jusqu'au stationnement d'un autre véhicule.

Si après cette validation du montant débité l'usager ne dégage pas assez rapidement son véhicule, la borne remonte au bout de quelques minutes. L'usager doit alors recommencer la procédure de validation par laquelle sera débité un montant supplémentaire correspondant au stationnement supplémentaire.

Il est également possible que le conducteur pressé ou croyant stationner moins que le temps de grâce accordé n'aille pas à l'horodateur pour enregistrer avec sa carte son emplacement. Il s'éloigne donc immédiatement. S'il revient avant la fin de ce temps de "grâce" il peut reprendre son véhicule librement, la borne de gardiennage étant restée en position effacée.

S'il revient au delà de cet intervalle de temps, il ne pourra pas reprendre son véhicule qui se trouvera protégé par la borne sortie automatiquement de terre.

Dans ce cas, repérant le numéro de l'emplacement où se trouve son véhicule, il ira à l'horodateur, mettra sa carte magnétique dans la fente prévue à cet effet (s'il n'a pas de carte il devra à l'endroit le plus proche s'en procurer une), frappera sur le clavier le numéro de son emplacement. L'écran lui indiquera que cette place n'a pas été enregistrée normalement et lui précisera la manoeuvre à faire (appui la sur touche réservée à cet effet) et indiquera que son paiement est majoré. Cette manoeuvre étant réalisée, la somme ainsi majorée sera débitée de sa carte magnétique pour non respect de la procédure normale.

La majoration de la tarification dans ce cas incitera à une discipline d'utilisation de ce dispositif et ainsi, apportera une protection supplémentaire contre le vol du véhicule, dans l'intérêt de l'usager.

Par ailleurs, seule la carte magnétique qui a été utilisée pour l'enregistrement du stationnement peut permettre l'effacement de la borne et donc le dégagement du véhicule.

En cas de perte de sa carte magnétique, l'usager devra appeler le poste central qui lui indiquera la procédure à suivre.

On notera également que la commande de la borne télescopique peut être opérée automatiquement et à distance par l'intermédiaire d'un boîtier ou d'une clef émettant un faisceau selectif sur un récepteur adéquate de la borne. La clef peut être la même que celle qui permet l'ouverture et la fermeture centralisée à distance des portes de la voiture. Cette utilisation pourra notamment être prévue en usage privé, protégeant du même coup l'utilisateur de toute tentative de vol ou d'intrusion sur son emplacement.

## Revendications

1. Système automatique d'enregistrement et gestion du stationnement notamment en surface dans les zones urbaines, équipant des aires disponibles de stationnement (1) avec les emplacements correspondants (3), lesdits emplacements de stationnement (3) étant munis chacun d'un dispositif de verrouillage du positionnement des véhicules garés, ce dispositif étant commandé en fonctionnement sous la surveillance d'un dispositif de détection classique (9) des véhicules garés par une unité de commande centralisée enregistrant et validant les instructions de stationnement des clients sur chaque emplacement identifié (3), ledit dispositif de verrouillage consiste d'une part en un élément de borne télescopique escamotable (17) du côté d'accès à l'emplacement, commandé en mouvement par ladite unité de commande, s'effaçant à la surface du sol en vue de l'accès à l'emplacement par le véhicule et s'élevant sous la surveillance dudit dispositif de détection (9) d'une hauteur suffisante caractérisé en ce que ledit dispositif de verrouillage consiste d'une part en l'ensemble d'éléments de bordure fixes rapportés (11) délimitant latéralement chacun des emplacements de stationnement (3) sur au moins l'un de ses côtés en fonction des éléments de génie civil (15) déjà existants (mur muret, talus, barrière) le véhicule étant emprisonné en position garée par l'élément de borne télescopique en cooperation avec lesdits éléments de bordure (11) et les éléments de génie civil (15) et en ce que en vue de ne pas trop endommager le véhicule en cas de fausse manoeuvre de ce dernier, l'élément de borne comporte un chapeau taré en pression commandant l'abaissement de l'élément de borne dans ce cas.

2. Système automatique selon la revendication 1, caractérisé en ce que ledit élément de borne escamotable est une borne télescopique (17) disposée en position centrale au niveau du côté d'accès (13) de l'emplacement.

3. Système automatique selon l'une des revendications 1 et 2, caractérisé en ce que la borne (17) porte un élément d'éclairage et le numéro d'identification de l'emplacement.

4. Système automatique selon l'une des revendications précédentes, caractérisé en ce que la validation du stationnement est effectuée par l'intermédiaire de cartes de paiement attribuées aux usagers et lues dans un poste horodateur (7) affecté à l'aire de stationnement.

5. Système automatique selon l'une des revendications précédentes, caractérisé en ce que ledit élément de détection est un dispositif à boucle(s) magnétique(s) (9) de détection des véhicules implantée dans le revêtement de sol de chaque emplacement (3), ou encore un dispositif détectant la pression tel qu'un cordon ou tuyau souple d'air comprimé, un détecteur radar de proximité.

6. Système automatique selon l'une des revendications précédentes, caractérisé en ce que ladite unité de commande est un automate convenablement relié au poste horodateur (7) d'enregistrement et validation des cartes de stationnement des clients attaché à l'aire de stationnement concernée, aux circuits ou dispositifs (9) de détection des véhicules sur les emplacements et aux éléments moteurs (23) des bornes télescopiques (17).

7. Système automatique selon la revendication 6, caractérisé en ce que chaque automate des aires de stationnement (1) est sous la dépendance d'un poste central de surveillance ( par liaison hertzienne ou câblée).

8. Système automatique selon l'une des revendications précédentes, caractérisé en ce que la configuration des emplacements (3) sur l'aire de stationnement (1) est variable, par exemple en épis ou linéaire sur les contre-allées d'une voie.

9. Système automatique selon l'une des revendications précédentes, caractérisé en ce que les emplacements libres (3) ont leur borne (17) effacée pour l'accès des véhicules, celle-ci s'élevant à la validation du stationnement par l'usager après que le véhicule soit garé, sous la surveillance dudit élement de détection via l'unité de commande.

10. Système automatique selon l'une des revendications précédentes, caractérisé en ce que la borne (17) reste effacée pendant un temps déterminé après qu'un véhicule se soit garé sans validation de stationnement, sous la surveillance dudit élément de détection via l'unité de commande.

11. Système automatique selon l'une des revendications précédentes, caractérisé en ce que la commande de la borne télescopique (17) est opérée automatiquement et à distance par l'intermédiaire d'un boîtier ou clef à faisceau sélectif reçu par un récepteur adéquate de la borne.

## Claims

1. An automatic system for recording and managing parking, in particular surface parking in urban areas, providing available parking areas (1) with the corresponding spaces (3), said parking spaces (3) each being provided with a device for securing the positioning of parked vehicles, the operation of this device being controlled under the supervision of a conventional detection device (9) for parked vehicles by way of a centralised control unit which records and validates customers' parking instructions in each identified space (3), said securing device consisting, on the one hand, of a retractable telescopic boundary element (17) on the access side to the space, movement of which telescopic boundary element is controlled by said control unit, the boundary element withdrawing to the level of the ground for the vehicle to enter the space and rising by a sufficient height under the supervision of said detection device (9), characterised in that said securing device consists, on the one hand, of the assembly of associated fixed bordering elements (11) laterally delimiting each of the parking spaces (3) on at least one of their sides depending on the civil engineering elements (15) already existing (wall, low wall, slope, barrier), the vehicle being imprisoned in the parked position by the telescopic boundary element in cooperation with said bordering elements (11) and the civil engineering elements (15) and in that in order not to cause too much damage to the vehicle if the latter is incorrectly manoeuvered, the boundary element comprises a cap regulated to a pressure for controlling the lowering of the boundary element in this case.

2. An automatic system according to Claim 1, characterised in that said retractable boundary element is a telescopic boundary element (17) arranged in a central position at the access side (13) of the space.

3. An automatic system according to one of Claims 1 and 2, characterised in that the boundary element (17) carries a lighting element and the identification number of the space.

4. An automatic system according to one of the preceding claims, characterised in that the parking is validated by the intermediary of payment cards given to the users and read in a time and date station (7) provided in the parking area.

5. An automatic system according to one of the preceding claims characterised in that said detection element is a device with magnetic detection loop(s) (9) for the vehicles parked on the floor surface of each space (3), or a pressure detecting device such as a cord or a soft tubing of compressed air, or a proximity radar detection means.

6. An automatic system according to one of the preceding claims, characterised in that said control unit is a machine appropriately connected to the time and date station (7) for recording and validating the customers' parking cards and which is attached to the parking area concerned, to the circuits or devices (9) for detecting vehicles in the spaces and to the motor elements (23) of the telescopic boundary elements (17).

7. An automatic system according to Claim 6, characterised in that each machine for the parking areas (1) is dependent on a central supervision station (by way of a radio link or a cable link).

8. An automatic system according to one of the preceding claims, characterised in that the configuration of the spaces (3) on the parking area (1) is variable, for example a herring-bone configuration or linear configuration along the lateral avenues of a path.

9. An automatic system according to one of the preceding claims, characterised in that the boundary elements (17) of the free spaces (3) are withdrawn to provide for access by vehicles, the boundary element rising to validate parking by the user after the vehicle has been parked, under the supervision of said detection element via the control unit.

10. An automatic system according to one of the preceding claims, characterised in that the boundary element (17) remains in a withdrawn condition for a given time after a vehicle has been parked, without parking being validated, under the supervision of said detection element via the control unit.

11. An automatic system according to one of the preceding claims, characterised in that the telescopic boundary element (17) is operated automatically and by remote-control by the intermediary of a box or key with a selective beam received by suitable receiver of the boundary element.

## Patentansprüche

1. System zur automatischen Registrierung und Steuerung des Parkens, insbesondere ebenerdig in Stadtbereichen, wobei die verfügbaren Parkflächen (1) mit entsprechenden Stellplätzen (3) versehen sind, die Stellflächen (3) jeweils mit einer Parkverriegelungseinrichtung für die eingestellten Fahrzeuge versehen sind, der Betrieb dieser Einrichtung unter der Überwachung einer üblichen Erfassungseinrichtung (9) der eingestellten Fahrzeuge mittels einer zentralen Steuereinheit gesteuert wird, die die Parkanweisungen der Kunden für jeden identifizierten Stellplatz (3) registriert und auswertet, wobei die Verriegelungseinrichtung zum einen aus einem an der Seite der Zufahrt zu einem Stellplatz angeordneten versenkbaren teleskopischen Pfostenelements besteht, dessen Bewegung durch die Steuereinheit gesteuert wird und die sich zur Zufahrt des Fahrzeuges zum Stellplatz auf die Erdoberfläche absenkt und unter der Überwachung der Erfassungseinrichtung (9) auf eine ausreichende Höhe erhebt, dadurch gekennzeichnet, daß die Verriegelungseinrichtung zum anderen aus einer Gesamtheit von beabstandeten festen Einfassungselementen (11) besteht, die jeden der Stellplätze (3) seitlich an zumindest einer seiner Seiten im Zusammenwirken mit bereits bestehenden baulichen Einrichtungen (Wand, Mäuerchen, Böschung, Aufschüttung) begrenzen, wobei das Fahrzeug in seiner eingestellten Stellung durch das teleskopische Postenelement im Zusammenwirken mit den genannten Einfassungselementen (11) und den baulichen Elementen (15) eingeschlossen ist und wobei zur Verhinderung einer übermäßigen Beschädigung des Fahrzeuges im Fall eines falschen Rangiermanövers desselben das Pfostenelement eine Kappe aufweist, die auf einen das Absenken des Pfostenelements in diesem Fall bewirkenden Druck eingestellt ist.

2. Automatisches System nach Anspruch 1, dadurch gekennzeichnet, daß das versenkbare Pfostenelement ein in der Mitte der Zufahrtsseite (13) des Stellplatzes angeordneter Teleskoppfosten (17) ist.

3. Automatisches System nach einem der Ansprüche 1 und 2, dadurch gekennzeichnet, daß der Pfosten (17) ein Beleuchtungselement und die Identifikationsnummer des Stellplatzes trägt.

4. Automatisches System nach einem der vorhergehenden Ansprüche, dadurch gekennzeichnet, daß die Parkberechtigung über Wertkarten erteilt wird, die den Benutzern zugeordnet sind und in einer für die Parkfläche bestimmten Zeiterfassungsstelle (7) gelesen werden.

5. Automatisches System nach einem der vorhergehenden Ansprüche, dadurch gekennzeichnet, daß die Erfassungseinrichtung eine im Bodenbelag jeder Stellfläche (3) eingelassene Magnetschleifeneinrichtung (9) zur Erfassung der Fahrzeuge oder eine den Druck erfassende Einrichtung wie beispielsweise ein elastischer Preßluftwulst oder -schlauch ist oder ein Radar-Näherungsschalter.

6. Automatisches System nach einem der vorhergehenden Ansprüche, dadurch gekennzeichnet, daß die Steuereinheit ein der betreffenden Parkfläche zugeordneter Automat ist, der in geeigneter Weise mit der Zeiterfassungsstelle (7) zur Erfassung und Auswertung der Parkkarten der Kunden, mit den Schaltkreisen oder Einrichtungen (9) zur Erfassung der Fahrzeuge auf den Stellflächen und mit den Antriebselementen (23) der Teleskoppfosten (17) verbunden ist.

7. Automatisches System nach Anspruch 6, dadurch gekennzeichnet, daß jeder Automat der Parkflächen (1) (durch Funk- oder Kabelverbindung) in der Abhängigkeit einer zentralen Überwachungsstelle steht.

8. Automatisches System nach einem der vorhergehenden Ansprüche, dadurch gekennzeichnet, daß die Anordnung der Stellflächen (3) auf der Parkfläche (1) veränderlich ist, beispielsweise versetzt oder geradlinig auf den Seitengängen einer Fahrbahn.

9. Automatisches System nach einem der vorhergehenden Ansprüche, dadurch gekennzeichnet, daß der Pfosten (17) der freien Stellfläche (3) zur Zufahrt der Fahrzeuge versenkt ist und sich bei Parkberechtigung des Benutzers nach Einstellen des Fahrzeuges unter der Überwachung des Erfassungselements mittels der Steuereinheit erhebt.

10. Automatisches System nach einem der vorhergehenden Ansprüche, dadurch gekennzeichnet, daß der Pfosten (17) unter der Überwachung des Erfassungselements mittels der Steuereinheit für eine vorbestimmte Zeit nach dem Einstellen des Fahrzeuges ohne Parkberechtigung versenkt bleibt.

11. Automatisches System nach einem der vorhergehenden Ansprüche, dadurch gekennzeichnet, daß die Steuerung des Teleskoppfosten (17) automatisch und aus der Ferne mittels eines Gehäuses oder Schlüssels eines selektiven Strahls, der von einem geeigneten Empfänger des Pfostens empfangen wird, betätigt wird.
